# FASCICULE DE BREVET EUROPEEN

(11) **EP 1 135 647 B1**
(45) Date de publication et mention de la délivrance du brevet: **27.08.2003**
(21) Numéro de dépôt: 00906424.7
(22) Date de dépôt: 18.02.2000
(51) Int. Cl.: F17C 1/08

(54) **RESERVOIR DESTINE A CONTENIR DES FLUIDES SOUS PRESSION COMPORTANT DES RENFORTS INTERNES**
BEHÄLTER ZUM SPEICHERN VON UNTER DRUCK STEHENDEN FLUIDEN MIT VON WAND ZU WAND LAUFENDEN INNEREN VERSTÄRKUNGEN
RESERVOIR FOR CONTAINING FLUID UNDER PRESSURE AND COMPRISING INTERNAL REINFORCEMENTS

(30) Priorité: 31.03.1999 FR 9904009
(43) Date de publication de la demande: 26.09.2001
(73) Titulaire: GIAT INDUSTRIES, 78000 Versailles (FR)
(72) Inventeur: GOFFRE, Gérard, F-65310 LaCoubère (FR); LEBRUN, Bruno, F-18340 Soye en Septaine (FR); LICHERE, Jean, F-43120 Monistrol/Loire (FR); MAQUAIRE, Michel, F-45160 Ardon (FR); PETITPAS, Eric, F-78570 Andresy (FR)
(74) Mandataire: Célanie, Christian
(86) Numéro de dépôt international: FR0000408
(87) Numéro de publication internationale: WO00058662

(56) Documents cités:
- EP-A- 0 091 177
- BE-A- 442 554
- FR-A- 2 783 034
- GB-A- 499 366
- NL-A- 8 300 434

## Description

Le secteur technique de la présente invention est celui des enceintes destinées à contenir des fluides sous pression, tels des réservoirs soumis à une pression interne, et plus particulièrement les réservoirs de gaz de pétrole liquéfié, dit GPL, pour véhicules.

Généralement, les enceintes destinées à contenir des fluides sous pression sont constituées d'un matériau métallique en feuille, formé pour obtenir un réservoir sensiblement cylindrique dont les extrémités se présentent sous la forme d'une portion de sphère. Les réservoirs GPL utilisés par exemple dans les automobiles sont cylindriques comme décrit précédemment ou toriques. Leur forme présente l'avantage d'être bien adaptée à une répartition uniforme des contraintes sur la périphérie du réservoir.

Dans les automobiles, les réservoirs toriques sont montés à l'emplacement de la roue de secours. Leur capacité est limitée du fait du manque de place disponible à cet emplacement.

Les réservoirs cylindriques sont généralement disposés au fond du coffre de l'automobile, où ils réduisent de façon considérable le volume de celui-ci, d'autant que le compartiment qui est destiné à les accueillir est parallélépipédique et que le volume compris entre les angles du compartiment et l'arc de cercle du réservoir est vide. Il y a donc une perte du volume utile, tant pour le coffre que pour le réservoir.

Les réservoirs cylindriques peuvent également être montés sous le coffre en porte à faux arrière. Dans ce cas, l'espace disponible étant limité en hauteur, on utilise un réservoir cylindrique de petit diamètre, ou plusieurs réservoirs cylindriques de petit diamètre reliés entre eux par un tuyau soudé radialement sur la périphérie des cylindres. Cette solution permet de ne pas empiéter sur le volume du coffre. Elle est néanmoins coûteuse et ne permet pas d'utiliser la totalité du volume disponible sous le coffre puisqu'il subsiste une partie vide entre les deux réservoirs cylindriques accolés.

Les réservoirs toriques et cylindriques ne donnent donc pas pleinement satisfaction. En effet, ils sont lourds car leurs parois sont épaisses. De plus, ils sont souvent amenés à être montés dans des compartiments de forme parallélépipédique dont l'espace disponible n'est pas utilisé de façon optimale.

Le but de la présente invention est de proposer un réservoir léger et résistant. Ses caractéristiques mécaniques doivent lui permettre de résister à la pression interne impliquée par le stockage du fluide sous pression, à des sollicitations externes, tel un choc, lorsque le véhicule est déformé lors d'un accident et à l'augmentation de la pression interne en cas d'incendie du véhicule. De plus, le réservoir doit avoir une forme le rendant apte à se loger dans des compartiments aux formes composées par des parallélépipèdes selon le document NL 8 300 434.

Afin de répondre à ces objectifs, la présente invention a pour objet un réservoir destiné à contenir un fluide sous pression et apte à se loger dans un compartiment de forme sensiblement parallélépipédique, caractérisé en ce qu'il comprend au moins deux parois voûtées opposées munies au moins d'un puits dont les bords sont incurvés vers l'intérieur du réservoir selon un profil en arc de cercle et un renfort comportant un siège à chacune de ses extrémités évasé selon le même profil en arc de cercle que celui du puits pour s'ajuster dans le puits correspondant de chacune des deux parois opposées et maintenir l'écartement de ces deux parois.

Avantageusement, le réservoir destiné à contenir du fluide sous pression et apte à se loger dans un compartiment d'un véhicule est également caractérisé en ce qu'il comprend au moins deux parois voûtées opposées comportant au moins un puits dont les bords sont incurvés vers l'intérieur du réservoir selon un profil sensiblement en arc de cercle et au moins renfort dont les extrémités sont évasées en forme de corolle selon le même profil en arc de cercle que celui du puits pour s'ajuster bord à bord avec le puits correspondant de chacune des deux parois opposées du réservoir et maintenir l'écartement de ces deux parois.

Avantageusement, le renfort peut être constitué par un barreau plein reliant les sièges entre eux.

Le renfort peut être constitué par un tube creux reliant les sièges entre eux.

De préférence, le réservoir selon l'invention est caractérisé en ce qu'au moins deux parois opposées comportant les puits présentent un profil en forme de voûte.

De préférence encore, le réservoir selon l'invention est caractérisé en ce qu'au moins une des autres parois du réservoir est bombée.

Le réservoir selon l'invention est avantageusement caractérisé en ce que l'intérieur du réservoir se présente sous la forme d'une voûte.

Le réservoir selon l'invention est avantageusement caractérisé en ce que le siège du renfort est appliqué sur une portion du puits dans lequel il est inséré.

Le réservoir peut comporter deux ensembles de puits disposés suivant deux rangées parallèles dans lesquels des renforts sont engagés.

Avantageusement, les renforts sont réalisés sous la forme d'une pièce unique dont les extrémités sont en corolle.

Avantageusement encore, les renforts sont réalisés en au moins trois parties, l'une sensiblement cylindrique prolongée de part et d'autre par un capuchon en forme de corolle.

Selon une caractéristique, chaque renfort est constitué par un tube creux reliant le bord des puits entre eux, réalisés sous la forme d'une pièce unique dont les extrémités sont en corolle.

Les renforts peuvent également être réalisés en au moins trois parties, l'une sensiblement cylindrique prolongée de part et d'autre par un capuchon en forme de corolle.

Un avantage du réservoir selon l'invention consiste en ce que sa structure lui permet d'être léger, d'être résistant et de pouvoir se déformer sans se rompre.

Un autre avantage encore de l'invention réside dans le fait que la structure du réservoir présente une continuité de surface entre les parois et les renforts, ce qui améliore la résistance du réservoir à la pression.

D'autres caractéristiques, détails et avantages de l'invention ressortiront plus clairement à la lecture du complément de description donné ci-après en relation avec des dessins à titre d'exemples sur lesquels :
- la figure 1 est une vue du réservoir selon l'invention,
- la figure 2 est une vue perspective d'un huitième de réservoir représenté en maillage trois dimensions,
- la figure 3 est une vue en coupe longitudinale de la face bombée d'un demi réservoir selon l'invention,
- la figure 4 est une vue d'un renfort,
- la figure 5 est une vue d'une variante d'un renfort,
- la figure 6 est une vue en coupe d'une portion de réservoir selon l'invention muni d'un renfort plein,
- la figure 7 est une vue en coupe d'une portion de réservoir selon l'invention muni d'un renfort creux,
- la figure 8 est une autre vue en coupe longitudinale de la face bombée d'un demi réservoir selon l'invention.

Le réservoir 1 représenté sur la figure 1 présente une forme générale bombée à six parois délimitant un ensemble de voûtes, deux parois supérieure 2 et inférieure 3, deux parois latérales 4 et 5 et deux parois avant 6 et arrière 7. Chacune des parois est obtenue à partir d'une feuille métallique conformée à la courbure voulue. Les parois 2 et 3 sont de plus grande dimension que les autres parois et sont réunies par des renforts décrits ci-après.

Suivant une forme de réalisation choisie et représentée aux figures 2 et 3, le réservoir 1 peut être réalisé sous la forme de deux demi coquilles 8 assemblées suivant un plan longitudinal et réunies par des renforts 9 internes. Seul un quart d'une demi coquille est représenté sur la figure 2 pour des questions de commodité. Les deux demi coquilles 8 et les renforts 9 peuvent être assemblés par soudage. Les parois opposées 2 et 3 de chaque demi coquille se présentent sous la forme d'une voûte dont la concavité est dirigée vers l'intérieur du réservoir.

Sur la figure 2, on voit que la paroi supérieure voûtée 2 est raccordée aux parois latérales adjacentes bombées 4 et 6 par un prolongement 10 permettant d'assurer une continuité dans l'évolution des angles entre la paroi voûtée et les parois bombées du réservoir, de façon à éviter selon l'invention toute arête vive. On obtient une régularité des formes voûtées pour répartir de manière homogène les contraintes en minimisant les moments de flexion dans les parois. Il en est de même de la paroi inférieure 3. Il n'est pas nécessaire que les parois 2 et 3 aient une forme symétrique dès que le prolongement 10 assure la continuité de surface entre les deux parois adjacentes. Le plan de joint 11 de la paroi 2 et des quatre parois latérales adjacentes 4-7 est de forme rectangulaire avec des arrondis au niveau des coins. Le rayon de courbure des faces bombées 4-7 évolue progressivement vers le rayon de courbure des faces voûtées 2 et 3.

Les deux parois voûtées 2 et 3 du réservoir comportent des puits 12 de profil en arc de cercle, dont les bords sont incurvés selon un profil continu avec celui des voûtes. C'est la forme en multi-voûte des grandes parois 2 et 3 du réservoir qui optimise son volume utile dans un logement parallélépipédique, tout en homogénéisant les contraintes dans les parois.

Le réservoir selon l'invention peut être réalisé de manière variée. On peut par exemple assembler par soudage les six parois 2-7 réalisées isolément avec des plans de joint analogues au joint 11 comme cela est visible sur la figure 2. On peut encore réaliser deux demi coquilles, éventuellement symétriques, que l'on assemble suivant un plan de joint quelconque. Ces deux demi coquilles sont obtenues par emboutissage et lorsqu'elles sont prévues symétriques, elles sont obtenues à partir du même moule.

Les différents puits 12 des deux parois opposées 2 et 3 du réservoir sont disposés en vis-à-vis les uns des autres. Ils sont prévus pour recevoir les renforts 9. Les renforts permettent de reprendre les efforts des grandes parois voûtées 2 et 3 du réservoir, de façon à supprimer les moments de flexion à la jonction entre les parois voûtées et les parois bombées.

Sur la figure 3, on a représenté une coupe de la paroi 2 (ou 3) pratiquée au niveau des puits 12. Deux rangées de puits 12a et 12b sont prévues au niveau des parois 2 et 3. Chaque puits 12 présente un profil en arc de cercle orienté vers l'intérieur du réservoir et est terminé par un bord 14.

Selon un premier mode de réalisation représenté à la figure 4, les renforts 9 sont constitués par une entretoise pleine évasée à chacune de ses extrémités, lui conférant ainsi une forme de soupape. Chaque renfort comporte une tige 13 dont le diamètre est identique à celui du bord 14 des puits 12 débouchant vers l'intérieur du réservoir et un siège 15 à chaque extrémité dont le rayon de courbure correspond à celui du profil en arc de cercle des puits 12 pratiqués dans les parois voûtées 2 et 3 du réservoir et dans lequel il est introduit. Selon un second mode de réalisation représenté à la figure 5, les renforts 9 sont constitués par un tube 16 évasé à chacune de ses extrémités pour délimiter un siège 17 dont le rayon de courbure correspond à celui du profil en arc de cercle des puits 12 pratiqués dans les parois voûtées 2 et 3 du réservoir.

En relation avec les figures 6 et 7 incorporant les modes de réalisation des renforts représentés respectivement aux figures 4 et 5, la tige 13 et le tube 16 des renforts 9 viennent s'engager dans les puits 12 de la paroi du réservoir jusqu'à ce que le siège 15 ou 17 des renforts vienne s'ajuster en butée sur les bords du puits 12 au profil en arc de cercle. Une excellente étanchéité du réservoir est assurée en soudant le siège 15 ou 17 des renforts dans les puits 12 du réservoir. Dans l'exemple de réalisation choisi, le siège 15 ou 17 du renfort ne comble pas entièrement le puits 12 de la paroi 2 du réservoir en laissant libre une partie 18 ou 19 du puits 12.

Le tableau récapitulatif suivant donne une fourchette en mm des dimensions approximatives du réservoir selon l'invention:

| | |
|---|---|
| Longueur du réservoir | 700-900 |
| Largeur du réservoir | 300-600 |
| Hauteur du réservoir | 150-450 |
| Profondeur des puits | 10-30 |
| Diamètre débouchant des puits | 10-20 |
| Rayon de courbure du profil en courbe tangent au plan de joint des côtés latéraux | 100-250 |
| Rayon de courbure du profil en courbe tangent au plan de joint des côtés longitudinaux | 100-200 |
| Rayon de courbure du profil en courbe tangent au côté plan, sur les côtés latéraux et longitudinaux | 50-150 |
| Epaisseur des parois | 3-5,5 |

La pression de rupture d'un réservoir ainsi réalisé avec des renforts tubulaires ou pleins est de 12.10⁶ Pa pour une masse totale de l'ordre de 45 kg, un volume utile de 95 litres et un rapport volume utile/volume encombrement de 0,78.

Les modes de réalisation de l'invention décrits précédemment et représentés sur les figures ne sont nullement limitatifs et peuvent donner lieu à des variantes. Par exemple, la tige 10 des renforts 3 pourrait avoir un diamètre variable et être amincie vers le plan de joint 6.

C'est la forme en multi-voûte des grandes parois 2 du réservoir qui optimise son volume utile dans un logement de forme sensiblement parallélépipédique, tout en homogénéisant les contraintes dans les parois. Le réservoir ainsi obtenu peut être logé dans l'espace disponible du véhicule. Cet espace peut être délimité par plusieurs parallélépipèdes, c'est-à-dire un assemblage de surfaces élémentaires planes et circulaires.

Sur la figure 8, on a représenté une coupe de la paroi 2 pratiquée au niveau des puits 20. Deux rangées de puits 20a et 20b sont par exemple prévues au niveau de chaque paroi 2. Chaque puits 20 présente un profil en arc de cercle orienté vers l'intérieur du réservoir dont le bord terminal vient en continuité avec le bord du renfort 21 en vis-à-vis. Ainsi, on peut réaliser une soudure 22 bord à bord entre le puits 20a et le renfort 21a qui ne modifie pas les contraintes dans le réservoir lorsque celui-ci est rempli avec un fluide sous pression. Sur la figure, on voit que le renfort 21a est tubulaire avec une extrémité évasée en forme de corolle ; mais, on pourrait utiliser de la même manière un renfort constitué par une tige pleine. Sur la partie droite de la figure, on a représenté un renfort 21b se présentant sous la forme d'un tube prolongé par un capuchon 23 présentant une extrémité tubulaire raccordée par la soudure 24 au renfort 21b et une extrémité évasée en forme de corolle raccordée au puits 20b par la soudure 25. Les soudures 24 et 25 sont réalisées comme expliqué précédemment bord à bord. Cette réalisation permet de mieux maîtriser le processus de fabrication.

Dans la présente description, on entend par soudure bord à bord une soudure par assemblage jointif avec soudure recto-verso, un assemblage jointif en une seule soudure, un assemblage non jointif en une seule soudure avec latte amovible, un assemblage avec soudure sur bord soyé ou un assemblage avec soudure d'angle sur latte permanente.

## Revendications

1. Réservoir (1) destiné à contenir du fluide sous pression et apte à se loger dans un compartiment de forme sensiblement parallélépipédique, ***caractérisé en ce qu'***il comprend au moins deux parois voûtées opposées (2, 3) comportant au moins un puits (12) dont les bords sont incurvés vers l'intérieur du réservoir selon un profil sensiblement en arc de cercle et un renfort (9) comportant un siège (15, 17) à chacune de ses extrémités évasé selon le même profil en arc de cercle que celui du puits (12) pour s'ajuster dans le puits correspondant de chacune des deux parois opposées (2, 3) du réservoir et maintenir l'écartement de ces deux parois.

2. Réservoir destiné à contenir du fluide sous pression et apte à se loger dans un compartiment d'un véhicule, ***caractérisé en ce qu'***il comprend au moins deux parois voûtées opposées (2) comportant au moins un puits (20) dont les bords sont incurvés vers l'intérieur du réservoir selon un profil sensiblement en arc de cercle et au moins un renfort (21) dont les extrémités sont évasées en forme de corolle selon le même profil en arc de cercle que celui du puits (20) pour s'ajuster bord à bord avec le puits correspondant de chacune des deux parois opposées (2) du réservoir et maintenir l'écartement de ces deux parois.

3. Réservoir selon la revendication 1, **caractérisé en ce que** le renfort (9) est constitué par un barreau plein (13) reliant les sièges (15) entre eux.

4. Réservoir selon la revendication 1, **caractérisé en ce que** le renfort (9) est constitué par un tube creux (16) reliant les sièges (17) entre eux.

5. Réservoir selon la revendication 3 ou 4, **caractérisé en ce que** les deux parois opposées (2, 3) comportant des puits (12) présentent un profil en forme de voûte.

6. Réservoir selon l'une quelconque des revendications 3 à 5, **caractérisé en ce qu'**au moins une des autres parois (4-7) du réservoir est bombée.

7. Réservoir selon la revendication 6, **caractérisé en ce que** l'intérieur du réservoir se présente sous forme de voûte.

8. Réservoir selon l'une quelconque des revendications 3 à 7, **caractérisé en ce que** le siège (15, 17) des renforts (9) est appliqué sur une portion du puits (12) dans lequel il est inséré.

9. Réservoir selon l'une quelconque des revendications 3 à 8, **caractérisé en ce qu'**il comporte un ensemble de puits (12) disposés suivant deux rangées parallèles dans lesquels des renforts (9) sont engagés.

10. Réservoir selon la revendication 2, **caractérisé en ce que** chaque renfort (21) est constitué par un barreau plein reliant le bord des puits (20) opposés entre eux.

11. Réservoir selon la revendication 2, **caractérisé en ce que** chaque renfort (21) est constitué par un tube creux reliant le bord des puits (20) entre eux.

12. Réservoir selon la revendication 10 ou 11, **caractérisé en ce que** les renforts (21) sont réalisés sous la forme d'une pièce unique dont les extrémités sont en corolle.

13. Réservoir selon la revendication 10 ou 11, **caractérisé en ce que** les renforts (21) sont réalisés en au moins trois parties, l'une sensiblement cylindrique prolongée de part et d'autre par un capuchon (23) en forme de corolle.

## Patentansprüche

1. Tank (1), der dafür ausgelegt ist, ein Fluid unter Druck aufzunehmen, und dafür geeignet ist, sich in einen Raum von nahezu parallelepipedischer Form einzufügen, ***dadurch gekennzeichnet, dass*** er wenigstens zwei gewölbte, sich gegenüberliegende Wände (2, 3) mit wenigstens einer Senke (12), deren Ränder zum Inneren des Tanks hin gemäß einem Profil von nahezu einem Kreisbogen einwärts gekrümmt sind, und eine Verstärkung (9) mit einem Sitz (15, 17) an jedem seiner gemäß dem selben Kreisbogenprofil wie dem der Senken (12) erweiterten Enden aufweist, um sich in der entsprechenden Senke jeder der zwei sich gegenüberliegenden Wände (2, 3) des Tanks einzupassen und den Abstand dieser beiden Wände beizubehalten.

2. Tank, der dafür ausgelegt ist, ein Fluid unter Druck aufzunehmen, und dafür geeignet ist, sich in einen Raum eines Fahrzeuges einzufügen, ***dadurch gekennzeichnet*, *dass*** er wenigstens zwei gewölbte, sich gegenüberliegende Wände (2) mit wenigstens einer Senke (20), deren Ränder zum Inneren des Tanks hin gemäß einem Profil von nahezu einem Kreisbogen einwärts gekrümmt sind, und wenigstens eine Verstärkung (21), deren Enden in der Form eines Blütenkelches gemäß dem selben Kreisbogenprofil wie dem der Senken (20) erweitert sind, umfasst, um sich stumpf an die entsprechende Senke von jeder der zwei sich gegenüberliegenden Wände (2) des Tanks anzupassen und den Abstand dieser beiden Wände beizubehalten.

3. Tank nach Anspruch 1, **dadurch gekennzeichnet, dass** die Verstärkung (9) aus einem massiven Stab (13) gebildet wird, welcher die Sitze (15) miteinander verbindet.

4. Tank nach Anspruch 1, **dadurch gekennzeichnet, dass** die Verstärkung (9) aus einem hohlen Rohr (16) gebildet wird, welches die Sitze (17) miteinander verbindet.

5. Tank nach Anspruch 3 oder 4, **dadurch gekennzeichnet, dass** die zwei sich gegenüberliegenden, Senken (12) umfassenden Wände (2, 3) ein Profil in der Form eines Deckengewölbes darstellen.

6. Tank nach irgendeinem der Ansprüche 3 bis 5, **dadurch gekennzeichnet, dass** wenigstens eine der anderen Wände (4-7) des Tanks ausgebaucht ist.

7. Tank nach Anspruch 6, **dadurch gekennzeichnet, dass** sich das Innere des Tanks in Form eines Deckengewölbes darstellt.

8. Tank nach irgendeinem der Ansprüche 3 bis 7, **dadurch gekennzeichnet, dass** der Sitz (15, 17) der Verstärkungen (9) an einem Abschnitt der Senke (12), in welche sie eingesetzt wird, angebracht ist.

9. Tank nach irgendeinem der Ansprüche 3 bis 8, **dadurch gekennzeichnet, dass** er eine Menge von Senken (12) umfasst, welche in zwei parallelen Reihen angeordnet sind, in die Verstärkungen (9) eingebracht sind.

10. Tank nach Anspruch 2, **dadurch gekennzeichnet, dass** jede Verstärkung (21) aus einem massiven Stab gebildet wird, welcher den Rand der sich gegenüberliegenden Senken (20) miteinander verbindet.

11. Tank nach Anspruch 2, **dadurch gekennzeichnet, dass** jede Verstärkung (21) aus einem hohlen Rohr gebildet wird, welches den Rand der sich gegenüberliegenden Senken (20) miteinander verbindet.

12. Tank nach Anspruch 10 oder 11, **dadurch gekennzeichnet, dass** die Verstärkungen (21) in der Form eines einzigen Teiles ausgebildet sind, dessen Enden einen Blütenkelch bilden.

13. Tank nach Anspruch 10 oder 11, **dadurch gekennzeichnet, dass** die Verstärkungen (21) wenigstens in drei Abschnitten ausgebildet sind, der Eine nahezu zylindrisch, der nach beiden Seiten hin durch eine Kappe (23) in Form eines Blütenkelches verlängert wird.

## Claims

1. A tank (1) intended to contain a pressurised fluid and able to be housed in a substantially parallelepipedic shaped compartment, ***wherein*** it comprises at least two opposite arched walls (2, 3) fitted with at least one well (12) whose edges are curved inwards with respect to the tank according to an arc of a circle profile and a reinforcing piece (9) incorporating a seat (15, 17) at each of its ends that is flared according to the same arc of a circle profile as that of the well (12) so as to fit into the corresponding well of each of the two opposite walls (2, 3) and keep these two walls apart.

2. A tank intended to contain a pressurised fluid and able to be housed in a compartment of a vehicle, *wherein* it comprises at least two opposite arched walls (2) incorporating at least one well (20) whose edges are curved inwards with respect to the tank according to a substantially arc of a circle profile and at least one reinforcing piece (21) whose ends are flared in a corolla shape according to the same arc of a circle profile as that of the well (20) to be able to fit edge to edge with the corresponding well of each of the two opposite walls (2) of the tank and keep these walls apart.

3. A tank according to claim 1, wherein the reinforcing piece (9) is constituted by a solid bar (13) connecting the seats (15) together.

4. A tank according to claim 1, wherein the reinforcing piece (9) is constituted by a hollow tube (16) connecting the seats (17) together.

5. A tank according to claim 3 or 4, wherein the two opposite walls (2, 3) incorporating the wells (12) have arched profiles.

6. A tank according to any one of claims 3 to 5, wherein at least one of the other walls (4-7) of the tank is convex.

7. A tank according to claim 6, wherein the inside of the tank is in the shape of an arch.

8. A tank according to any one of claims 3 to 7, wherein the seat (15, 17) of the reinforcing pieces (9) is applied to a portion of the well (12) into which it is inserted.

9. A tank according to any one of claims 3 to 8, wherein it incorporates a set of wells (12) placed in two parallel rows into which the reinforcing pieces (9) are engaged.

10. A tank according to claim 2, wherein each reinforcing piece (21) is made in the form of a solid bar connecting the facing edges of the wells (20) together.

11. A tank according to claim 2, wherein each reinforcing piece (21) is made in the form of a hollow tube connecting the facing edges of the wells (20) together.

12. A tank according to claim 10 or 11, wherein the reinforcing pieces (21) are made in the form of a single piece whose ends are corolla-shaped.

13. A tank according to claim 10 or 11, wherein the reinforcing pieces (21) are made in at least three parts, one being substantially cylindrical and extended on either side by a corolla-shaped cap (23).
